# EUROPÄISCHE PATENTSCHRIFT

(11) **EP 0 368 180 B1**
(45) Veröffentlichungstag und Bekanntmachung des Hinweises auf die Patenterteilung: **20.10.1993**
(21) Anmeldenummer: 89120430.7
(22) Anmeldetag: 04.11.1989
(51) Int. Cl.: B41C 1/10

(54) **Verfahren zur Bebilderung eines Druckformzylinders**
Process for the production of images in a printing cylinder
Procédé de fabrication d'un cylindre d'impression portant une image

(30) Priorität: 09.11.1988 DE 3837978
(43) Veröffentlichungstag der Anmeldung: 16.05.1990
(73) Patentinhaber: M.A.N.-ROLAND Druckmaschinen Aktiengesellschaft, 63012 Offenbach (DE)
(72) Erfinder: Köbler, Ingo, D-8901 Anhausen (DE); Fuhrmann, Hartmut, D-8047 Karlsfeld (DE); Schneider, Josef, D-8901 Diedorf/Lettenbach (DE)

(56) Entgegenhaltungen:
- EP-A- 0 264 604
- EP-A- 0 363 842
- DE-A- 3 809 915
- DE-C- 3 248 178
- FR-A- 457 270

## Beschreibung

Die Erfindung betrifft ein Verfahren zur Bebilderung eines Druckformzylinders in einer Druckmaschine gemäß dem Oberbegriff des Patentanspruchs 1.

Sie bezieht sich ebenfalls auf eine Vorrichtung zur Durchführung des Verfahrens gemäß dem Oberbegriff des Patentanspruchs 4.

Aus der DE 32 48 178 C2 ist eine Offsetdruckmaschine bekannt, die eine elektronisch gesteuerte Bildpunkt- Übertragungseinheit aufweist. Diese ist beispielsweise als Wärmedruckkopf ausgebildet und löst entsprechend einer digitalen Bildinformation aus einer durchgehend beschichteten Thermotransferfolie Substanzteile heraus und legt diese unmittelbar auf dem Druckformzylinder ab.

In der Anordnung Wärmedruckkopf - Thermotransferfolie - Druckformzylinder können Abstands- und Kontaktschwankungen auftreten, wenn sowohl die Stiftelektroden oder Heizelemente des Wärmedruckkopfes als auch die Oberfläche des Druckformzylinders starr und unelastisch ausgeführt sind. Die Oberfläche des Druckformzylinders besteht aus Aluminium. Bereits kleinste Formabweichungen an einem der beteiligten Teile beeinträchtigen den wirksamen Anpreßdruck und somit die Wärmeübertragung, was sich in einem ungleichmäßig übertragenen Druckbild oder schlecht verankerten Druckbildelementen niederschlägt.

Aus der EP 0 264 604 A2 ist eine Druckform bekannt, die ebenfalls nach dem Thermotransferverfahren beschichtet wird. Ihre Oberfläche besteht entweder ebenfalls aus Aluminium, aus Chrom, einem Metalloxid z.B. Aluminiumoxid, einem Keramikmaterial oder einem Kunststoff. Diese Oberfläche zeichnet sich zwar durch eine hohe Auflagenbeständigkeit auf, weist jedoch die oben genannten Nachteile auf.

Aus der FR 457 270 sind ein Verfahren und eine Vorrichtung zur Herstellung von Druckplatten bekannt, die bei Maschinen zum Herstellen von Abzügen auf Kautschuk oder anderen plastischen Materialien verwendet werden. Diese Maschine weist zwei Zylinder auf, die miteinander in Kontakt stehen und mit einer Kautschukschicht beschichtet sind. An den Zylindern ist jedoch keine Vorrichtung zum Substanzauftrag, insbesondere nicht nach dem Thermotransfer-Verfahren vorgesehen.

Der Erfindung liegt die Aufgabe zugrunde, ein Verfahren anzugeben, bei dem die vorstehenden Nachteile vermieden werden und auch bei relativ großen Fertigungstoleranzen der an der Substanzübertragung beteiligten Teile eine gleichmäßige Übertragung gewährleistet ist.

Diese Aufgabe wird dadurch gelöst, daß der Substanzauftrag zumindestens hilfsweise auf eine weiche Oberfläche eines Zylinders der Offsetdruckmaschine erfolgt. Dieses Merkmal umfaßt als Varianten zum einen das unmittelbare Zusammenwirken der Bildpunkt-Übertragungseinheit mit einem Druckformzylinder, der eine weiche Oberfläche aufweist und zum anderen die Zwischenschaltung eines anderen Zylinders mit weicher Oberfläche - beispielsweise des Gummituchzylinders einer Offset-Druckmaschine -, von wo aus in einem zweiten Transferschritt die Übertragung an den Druckformzylinder erfolgt.

Durch die Kompressibilität einer weichen Oberfläche können Linearitätsschwankungen längs der Aufzeichnungslinie wirksam kompensiert werden. Durch die damit mögliche großzügigere Tolerierung der beteiligten Komponenten werden die Fertigungskosten erheblich reduziert.

Es ist ebenfalls die Aufgabe der Erfindung, eine Vorrichtung zur Durchführung des Verfahrens zu schaffen.

Diese Aufgabe wird, wie im Patentanspruch 4 angegeben, gelöst.

Nachfolgend ist je ein Ausführungsbeispiel für die Erfindung anhand zweier Figuren erklärt.
- Fig. 1: zeigt die Direktbebilderung eines Druckformzylinders in einem Transferschritt;
- Fig. 2: zeigt die Bebilderung eines Druckformzylinders unter Zwischenschaltung eines Übertragungszylinders in zwei Transferschritten.

In Fig. 1 ist schematisch ein Dreizylinderdruckwerk einer Rollenrotations- Offsetdruckmaschine dargestellt. Zwischen einem Druckzylinder 1 und einem Gummituchzylinder 2 wird beim Druckvorgang eine Bedruckstoffbahn 3 hindurchgeführt. Der Gummituchzylinder 2 dient als Übertragungszylinder für ein durch die Oberfläche eines Druckformzylinders 4 erzeugtes Druckbild. Der Druckformzylinder 4 weist eine elastomere Oberfläche mit vorzugsweise hydrophiler Eigenschaft auf. Als Materialien für eine solche Oberfläche sind beispielsweise Acrylester- Kautschuk, Nitrilkautschuk oder modifiziertes Polyvinylchlorid (PVC) geeignet.

Zur Erzeugung des Druckbildes auf der Oberfläche des Druckformzylinders ist eine Bildpunkt- Übertragungseinheit 5 vorgesehen, die sich aus einem mit mehreren beheizbaren Heizelementen 6 oder Stiftelektroden bestückten Thermodruckkopf 7, einer diesen parallel zu einer Mantellinie des Druckformzylinders 4 führenden Führungsleiste 8 und einer Steuereinheit 9 zusammensetzt. Die Steuereinheit 9 ist über eine Signalleitung 10 mit dem längs der Führungsleiste 8 verfahrbaren Thermodruckkopf 7 und über eine weitere Signalleitung 11 mit einem vorzugsweise elektronischen Bildspeicher 12 verbunden.

Zwischen Druckformzylinder 4 und den Heizelementen 6 des Thermodruckkopfes ist eine Thermotransferfolie 13 angeordnet. Die Thermotransferfolie 13 ist auf ihrer dem Druckformzylinder 4 zugewandten Seite durchgehend mit einer bei Energiezufuhr schmelzbaren, bei Raumtemperatur festen Substanz 14 beschichtet, die vorzugsweise oleophile Eigenschaften aufweist. Als Substanz 14 eignen sich beispielsweise Wachs oder ein thermoplastischer Kunststoff. Die Thermotransferfolie 13 ist auf einer Trommel 17 aufgespult und wird zur Bebilderung des Druckformzylinders 4 mitsamt der Bildpunkt- Übertragungseinheit soweit an diesen angestellt, daß sie die Oberfläche desselben in einem Teil berührt. Zum Aufspulen des beim Bebildern benutzten Teils der Thermotransferfolie 13 ist eine weitere Trommel 18 vorgesehen.

Zum Übertragen von Teilen 14 a der Substanz 14 auf den Druckformzylinder 4 liest die Steuereinheit 9 zunächst aus dem Bildspeicher 12 dort für jeden Bildpunkt digital gespeicherte Bildinformationen aus und aktiviert je nachdem, ob ein Bildpunkt Farbe übertragen soll oder nicht, eines der Heizelemente 6 des Thermodruckkopfes 7. Die an die Thermotransferfolie 13 angestellten Heizelemente 6 werden, wenn ein Bildpunkt farbführend sein soll, mit Energie beaufschlagt. Die Energie kann direkt als Wärmeenergie in den Heizelementen erzeugt werden oder bei einer Ausbildung als Stiftelektroden durch deren Zusammenwirken mit einer aus mehreren Schichten verschiedenen elektrischen Widerstandes gebildeten Thermotransferfolie nach der "resistive- ribbon-Methode" freigesetzt werden. Die durch die Energieeinwirkung erschmolzenen Substanzteile 14 a lagern sich auf der Oberfläche des Druckformzylinders 4 ab und erstarren dort sehr schnell.

Dadurch, daß die Oberfläche des Druckformzylinders 4 mit einer weichen Schicht versehen ist, werden an die Fertigungsgenauigkeit des Druckkopfes und der Führungsleiste sowie des Druckformzylinders keine übertrieben hohen Anforderungen gestellt.

Die Übertragung der Substanzteile erfolgt bildpunktweise Zeile für Zeile, bei Verwendung mehrerer Heizelemente 6 (oder Stiftelektroden) in mehreren Zeilen parallel. Der Vorschub des Druckkopfes 7 sowie die Weiterdrehung des Druckformzylinders 4 nach Übertragung einer (oder mehrerer parallel erzeugter) Bildpunktzeile(n) werden ebenfalls durch die Steuereinheit 9 kontrolliert.

Bei der in Fig. 2 gezeigten Variante sind alle zur Fig. 1 gleichen Teile mit gleicher Bezugszahl, ergänzt durch "'" bezeichnet. Eine zur Bildpunkt- Übertragungseinheit 5 des ersten Ausführungsbeispiels analoge Einrichtung 5′ ist an einen Gummituchzylinder 2′ einer Rollenrotations- Offsetdruckmaschine angestellt. Die Substanzteile 14 a′ werden mittels der Bildpunkt- Übertragungseinheit 5′ in einem ersten Transferschritt aus einer Thermotransferfolie 13′ herausgelöst und an die weiche Oberfläche des Gummituchzylinders 2′ übertragen. Auf den Gummituchzylinder 2′ ist kurz vor dessen Berührungslinie mit einem Druckformzylinder 15 eine Heizeinrichtung 16 gerichtet, mittels der die auf dem Gummituchzylinder 2′ nach dem ersten Transferschritt erstarrten und somit zwischengelagerten Substanzteile 14 a′ erneut geschmolzen und nunmehr zeilenweise in einem zweiten Transferschritt an den Druckformzylinder 15 übertragen werden. Dadurch, daß hierbei die weiche Oberfläche des Gummituchzylinders 2′ an die harte Oberfläche des Druckformzylinders 15 angedrückt wird, können auch bei diesem zweiten Transferschritt Formabweichungen der beteiligten Zylinder gut ausgeglichen werden.

Bei beiden Varianten können sowohl der Druckformzylinder 4 bzw. 15 als auch der Gummituchzylinder 2 bzw. 2′ vorteilhaft mit einer nahtlosen Oberfläche versehen sein.

Als Variante zu einem längs einer Führung verfahrbaren Druckkopf kann auch ein über die gesamte Breite des Druckformzylinders reichender Druckkopf eingesetzt werden, der entweder einstückig ausgebildet ist oder sich aus mehreren, in Laufrichtung der Transferfolie gesehen gegeneinander versetzten Teilen zusammensetzt.

## Patentansprüche

1. Verfahren zur Bebilderung eines Druckformzylinders (4, 15) in einer Rotations- Offsetdruckmaschine mittels eines bildadäquaten, die Farbführung beeinflussenden Substanzauftrages auf Teile der Druckformzylinder (4, 15) -Oberfläche durch eine nach dem Thermotransfer- Verfahren arbeitende Bildpunkt-Übertragungseinheit (5, 5'), dadurch gekennzeichnet, daß der Substanzauftrag zumindestens hilfsweise auf eine weiche Oberfläche eines Zylinders in der Rotations-Offsetdruckmaschine erfolgt.

2. Verfahren nach Anspruch 1, dadurch gekennzeichnet, daß die Bildpunkt- Übertragungseinheit (5) Substanzteile (14a) einer Substanz (14), die die Farbführung beeinflußt, unmittelbar an den Druckformzylinder (4) überträgt.

3. Verfahren nach Anspruch 1, dadurch gekennzeichnet, daß die Bildpunkt- Übertragungseinheit (5') Substanzteile (14a') einer Substanz (14') auf einen Gummituchzylinder (2') überträgt.

4. Vorrichtung zur Durchführung des Verfahrens nach Anspruch 1, dadurch gekennzeichnet, daß die Bildpunkt- Übertragungseinheit (5, 5') an die weiche Oberfläche eines Zylinders in der Rotations-Offsetdruckmaschine angestellt ist.

5. Vorrichtung nach Anspruch 4, dadurch gekennzeichnet, daß der Zylinder der Druckformzylinder (4) ist.

6. Vorrichtung nach Anspruch 4, dadurch gekennzeichnet, daß der Zylinder der Gummituchzylinder (2') ist.

7. Vorrichtung nach Anspruch 5, dadurch gekennzeichnet, daß die Oberfläche des Druckformzylinders (4) aus Acrylester- Kautschuk, aus Nitril-Kautschuk oder aus modifiziertem Polyvinylchlorid (PVC) besteht.

8. Vorrichtung nach Anspruch 5 oder 7, dadurch gekennzeichnet, daß der Druckformzyinder (4, 15) eine nahtlose Oberfläche aufweist.

9. Vorrichtung nach Anspruch 6, dadurch gekennzeichnet, daß der Gummituchzylinder (2') eine nahtlose Oberfläche aufweist.

## Claims

1. Process for the production of images on a forme cylinder (4, 15) in a rotary offset printing machine by means of an image-adequate application of a substance, affecting the ink transport, on to parts of the forme cylinder (4, 15) surface by an image point transfer unit (5, 5') working according to the thermo-transfer process, characterised in that the application of a substance is effected at least in an auxiliary way on to a soft surface of a cylinder in the rotary offset printing machine.

2. Process according to claim 1, characterised in that the image point-transfer unit (5) transfers portions (14a) of a substance (14), which affects the ink transport, directly onto the forme cylinder (4).

3. Process according to claim 1, characterised in that the image point-transfer unit (5') transfers portions (14a') of a substance (14') onto a blanket cylinder (2').

4. Device for carrying out the process according to claim 1, characterised in that the image point-transfer unit (5, 5') is set onto the soft surface of a cylinder in the rotary offset printing machine.

5. Device according to claim 4, characterised in that the cylinder is the forme cylinder (4).

6. Device according to claim 4, characterised in that the cylinder is the blanket cylinder (2').

7. Device according to claim 5, characterised in that the surface of the forme cylinder (4) is made of acrylic-ester-rubber, nitrile rubber or modified polyvinyl chloride (PVC).

8. Device according to claim 5 or 7, characterised in that the forme cylinder (4, 15) has a seamless surface.

9. Device according to claim 6, characterised in that the blanket cylinder (2') has a seamless surface.

## Revendications

1. Procédé de formation d'une image sur un cylindre imprimant (4, 15) dans une presse à imprimer offset rotative comportant le dépôt, conforme à l'image, d'une substance capable d'agir sur le transport de l'encre, sur des parties de la surface du cylindre imprimant (4, 15), effectué par une unité (5, 5') de report des points d'image qui opère selon le procédé du transfert thermique, caractérisé en ce que le dépôt de substance s'effectue, du moins de façon auxiliaire, sur une surface souple d'un cylindre de la presse à imprimer offset rotative.

2. Procédé selon la revendication 1, caractérisé en ce que l'unité (5) de report des points d'image reporte directement sur le cylindre imprimant (4) des particules (14a) d'une substance (14) capable d'agir sur le transport de l'encre.

3. Procédé selon la revendication 1, caractérisé en ce que l'unité (5') de report des points d'image reporte des particules (14a') d'une substance (14) sur un cylindre porte-blanchet (2').

4. Dispositif pour la mise en oeuvre du procédé selon la revendication 1, caractérisé en ce que l'unité (5, 5') de report des points d'image est rapprochée de la surface souple d'un cylindre de la machine à imprimer offset rotative.

5. Dispositif selon la revendication 4, caractérisé en ce que le cylindre est le cylindre imprimant (4).

6. Dispositif selon la revendication 4, caractérisé en ce que le cylindre est le cylindre porte-blanchet (2').

7. Dispositif selon la revendication 5, caractérisé en ce que la surface du cylindre imprimant (4) est composée de caoutchouc d'acrylester, de caoutchouc nitrile ou d'un polychlorure de vinyle (PVC) modifié.

8. Dispositif selon la revendication 5 ou 7, caractérisé en ce que le cylindre imprimant (4, 15) présente une surface sans joint.

9. Dispositif selon la revendication 6, caractérisé en ce que le cylindre porte-blanchet (2') présente une surface sans joint.
